# EUROPÄISCHE PATENTANMELDUNG

(11) **EP 3 795 489 A1**
(43) Veröffentlichungstag der Anmeldung: **24.03.2021**
(21) Anmeldenummer: 19198036.6
(22) Anmeldetag: 18.09.2019
(51) Int. Cl.: B65D 21/02, B65D 43/16, B65D 45/16, B65D 45/20

(54) **DECKEL MIT MEHREREN VERSCHLÜSSEN ZUM VERSCHLIESSEN EINES BEHÄLTERS**

(71) Anmelder: A. & J. Stöckli AG, 8754 Netstal (CH)
(72) Erfinder: Frey, Reto, 8754 Netstal (CH)
(74) Vertreter: Hochreutener, Joel Marc

(57) **Zusammenfassung**

Ein Deckelset dient dem Verschliessen eines stapelbaren Behälters (1). Es umfasst einen Deckel (7) mit mindestens zwei identischen Verschlussaufnahmevorrichtungen und mindestens zwei Verschlüsse. Die Verschlüsse bestehen aus mindestens einem Scharnierverschluss (14) und/oder mindestens einem Schnappverschluss und/oder mindestens einem Schiebeverschluss, welche lösbar an den mindestens zwei identischen Verschlussaufnahmevorrichtungen montierbar sind.

## Beschreibung

### Gebiet der Erfindung

Die Erfindung betrifft ein Deckelset zum Verschliessen eines stapelbaren Behälters. Das Deckelset umfasst mindestens zwei Verschlussaufnahmevorrichtungen.

Die Erfindung betrifft auch ein Behälterset mit einem Behälter und einem Deckel. Der Behälter ist rechteckig geformt und weist eine kurze und eine lange Seite auf. Er umfasst weiter einen abgestuften Boden und eine Behälteröffnung mit einem Rand, sodass beim Übereinanderstapeln gleicher Behälter der abgestufte Boden in die Behälteröffnung des darunter gestapelten Behälters eintaucht.

### Hintergrund

Stapelbare Behäter, auch Gebinde genannt, dienen in der Industrie der Lagerung und dem Transport. Sie bestehen häufig aus hochwertigem Kunststoff. Die stapelbaren Behälter finden Einsatz in der Nahrungsmittelindustrie, beispielsweise in Metzgereien, in Bäckereien oder im Detailhandel. Die stapelbaren Behälter müssen in diesen Branchen nicht nur stabil und langlebig, sondern auch hygienisch einwandfrei sein. Die stapelbaren Behälter finden auch in anderen Industriezweigen Anwendung, in welchen die Hygiene nicht von besonderer Relevanz ist.

Die stapelbaren Behälter unterscheiden sich beispielsweise in ihren Grössen, in der Ausgestaltung der Seitenwänden, des Bodens und der Grifföffnungen.

Die stapelbaren Behälter können aufeinander gestapelt und mit Deckeln verschlossen werden. In der Industrie sind die flexiblen Anwendungen der stapelbaren Behälter von grosser Wichtigkeit.

### Darstellung der Erfindung

Es ist die Aufgabe der vorliegenden Erfindung, ein Deckelset zum Verschliessen eines stapelbaren Behälters bereitzustellen, wobei die Verschlussmöglichkeiten optimal den Wünschen des Benutzers anpassbar sind.

Diese Aufgabe wird durch das Deckelset des unabhängigen Anspruchs 1 gelöst.

Dementsprechend umfasst das Deckelset zum Verschliessen eines stapelbaren Behälters einen Deckel mit mindestens zwei identischen Verschlussaufnahmevorrichtungen und mindestens zwei Verschlüsse. Die Verschlüsse umfassen mindestens einen Scharnierverschluss und/oder mindestens einen Schnappverschluss und/oder mindestens einen Schiebeverschluss, welche lösbar an den mindestens zwei identischen Verschlussaufnahmevorrichtungen montierbar sind. Insbesondere ist der Deckel mittels den Verschlüssen am stapelbaren Behälter lösbar fixierbar.

Ein Scharnierverschluss ist ein Verschluss mit einem Scharnier, sodass der Deckel über das Scharnier gedreht werden kann. Der Schnappverschluss ist Verschluss, welcher, falls er nicht betätigt wird, selbständig einschnappt und verriegelt. Der Schiebeverschluss ist ein Verschluss welcher durch eine Schiebebewegung entriegelt und verriegelt werden kann.

Die Möglichkeit, drei verschiedene Verschlussarten, d.h. den Scharnierverschluss, den Schnappverschluss und den Schiebeverschluss an einer identischen Verschlussaufnahmevorrichtung montieren zu können, führt zu einer äusserst hohen Flexibilität bei der Anbringung des Deckels auf den stapelbaren Behälter. Die unterschiedlichen Verschlüsse können an einem Deckel in unterschiedlichster Weise miteinander kombiniert werden.

Insbesondere weist der Deckel eine reckteckform mit einer ersten kurzen Seite, einer zweiten kurzen Seite, einer ersten langen Seite und einer zweiten langen Seite auf.

Mit Vorteil sind mindestens eine, insbesondere mindestens zwei, der mindestens zwei identischen Verschlussaufnahmevorrichtungen an der ersten kurzen Seite, und/oder an der zweiten kurzen Seite, und/oder an der ersten langen Seite, und/oder an der zweiten langen Seite angeordnet.

In einer besonderen Ausführungsform weist der Deckel jeweils an der ersten kurzen Seite, an der zweiten kurzen Seite, an der ersten langen Seite und an der zweiten langen Seite mindestens eine, insbesondere mindestens zwei, Verschlussaufnahmevorrichtungen auf.

Der Deckel kann dadurch in verschiedensten Weisen auf dem stapelbaren Behälter montiert werden. Beispielsweise können die Verschlüsse mit Scharnierverschlüssen an den kurzen Seiten montiert werden, sodass sich der Deckel über die kurze Seite über den stapelbaren Behälter drehen lässt. Alternativ können die Scharnierverschlüsse auch an den langen Seiten angeordnet werden, sodass sich der Deckel über die langen Seiten drehen lässt. Selbstverständlich können Verschlüsse auch gleichzeitig an langen und kurzen Seiten montiert werden.

Vorteilhaft sind die Verschlussaufnahmevorrichtungen und die Verschlüsse derart ausgestaltet, dass alle Verschlüsse mit der seitlichen Aussenwand des Deckels bündig oder nicht überstehend angeordnet sind, und/oder alle Verschlüsse mit der Oberseite des Deckels bündig oder nicht überstehend angeordnet sind.

Die bündige Ausgestaltung ermöglicht, dass stapelbare Behälter mit Deckel gleicher Bauweise ungehindert nebeneinander angeordnet oder aufeinander gestapelt werden können, d.h. auch bei geschlossenem Deckel.

Insbesondere sind die mindestens zwei Verschlüsse Spritzgussteile.

Vorteilhaft weist der Scharnierverschluss eine Steckvorrichtung und ein Filmscharnier auf, um den Scharnierverschluss auf den stapelbaren Behälter aufzustecken und durch Schliessen des Filmscharniers am stapelbaren Behälter, insbesondere lösbar, zu fixieren.

In einer besonderen Ausführungsform weisen die Verschlussaufnahmevorrichtungen eine nur an den Achsenenden gehaltene stabförmige Achse auf. Die stabförmige Achse liegt damit radial frei, damit sie von einem Verschluss einfach aufgenommen werden kann.

Insbesondere weist der Schnappverschluss eine Federung auf und ist derart ausgestaltet, dass er im montierten Zustand bei fehlender Betätigung in den verriegelten Zustand federt.

Im Weiteren wird ein Behälterset geschützt, welches einen stapelbaren Behälter und einen Deckel zum Verschliessen des stapelbaren Behälters umfasst. Der stapelbare Behälter ist rechteckig geformt und weist eine kurze und eine lange Seite, einen abgestuften Boden und eine Behälteröffnung mit einem Rand auf, sodass beim

Übereinanderstapeln gleicher stapelbarer Behälter der abgestufte Boden in die Behälteröffnung des darunter gestapelten Behälters eintaucht. Der Deckel ist an der kurzen Seite des stapelbaren Behälters mit einem Scharnierverschluss drehbar befestigt, derart, dass der stapelbare Behälter durch Drehen des Deckels um die Drehachse, welche parallel zur kurzen Seite liegt, öffenbar ist.

Insbesondere ist der Scharnierverschluss derart ausgestaltet, dass der Deckel um einen Winkel von 270° um die Drehachse drehbar ist.

Das seitliche Öffnen des Deckels um einen Winkel von 270° führt zu zusätzlicher Flexibilität im Umgang mit den stapelbaren Behältern.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen stapelbaren Behälter;
Fig. 2 einen Deckel;
Fig. 3 eine Detailansicht des Deckels;
Fig. 4 einen Scharnierverschluss;
Fig. 5 einen montierten Scharnierverschluss mit einem geschlossenen Deckel;
Fig. 6 einen montierten Scharnierverschluss mit einem offenen Deckel;
Fig. 7 einen stapelbaren Behälter und einen Deckel, welcher um 270° geöffnet ist;
Fig. 8 einen Schiebeverschluss;
Fig. 9 einen montierten Schiebeverschluss im verriegelten Zustand;
Fig. 10 einen montierten Schiebeverschluss im entriegelten Zustand;
Fig. 11 einen Schnappverschluss; und
Fig. 12 einen montierten und betätigten Schnappverschluss.

### Wege zur Ausführung der Erfindung

Die Fig. 1 zeigt in perspektivischer Ansicht einen stapelbaren Behälter 1. Der stapelbare Behälter 1 wurde im Spritzgussverfahren hergestellt. Er weist im Wesentlichen eine Quaderform auf und umfasst einen rechteckigen Boden 2, eine gegenüberliegende Behälteröffnung 3, zwei kurze Seitenwände 4 und zwei lange Seitenwände 5. An der Oberseite der Seitenwände 4 und 5 befindet sich ein Rand 6 mit Öffnungen 6a entlang der kurzen Seitenwände und Öffnungen 6b entlang der langen Seitenwände.

Der stapelbare Behälter 1 ist auf einen anderen stapelbaren Behälter mit gleicher Bauweise stapelbar. Hierfür weist der Boden 2 eine Abstufung auf (nicht sichtbar), sodass der abgestufte Boden 2 beim Aufeinanderstapeln in die Behälteröffnung 3 eintaucht und vom Rand 6 umgeben ist.

Die Fig. 2 zeigt einen Deckel 7, welcher ebenfalls ein Kunststoffspritzgussteil ist. Der Deckel 7 kann auf den stapelbaren Behälter 1 aufmontiert werden, um den stapelbaren Behälter 1 zu verschliessen. Er weist eine Rechteckform auf, welche der Form des stapelbaren Behälters 1 entspricht. Weiter umfasst er einen Deckelrand 8 mit zwei kurzen Seiten 9 und zwei langen Seiten 10. An jeder Seite sind jeweils zwei Verschlussaufnahmevorrichtungen 11 angeordnet. Wie aus der Fig. 3 ersichtlich, sind die Verschlussaufnahmevorrichtung 11 in Ausnehmungen des Deckelrandes 8 angeordnet. In jeder Ausnehmung ist jeweils eine stabförmige Achse 12 mit einem Rundquerschnitt angeordnet, welche mit ihren axialen Enden an den jeweiligen Enden des Deckelrandes 8, welche an die Ausnehmung angrenzen, fixiert sind. Die stabförmige Achse 12 erstreckt sich damit entlang des Deckelrandes 8.

Die Mantelflächen der stabförmigen Achse 12 liegen frei, sodass die Achse 12 radial von Verschlüssen umgriffen werden kann. Mit anderen Worten sind die Verschlussaufnahmevorrichtungen 13 ausgestaltet, um Verschlüsse lösbar zu befestigen.

Solche Verschlüsse sind in den Fig. 4, 8 und 11 gezeigt. Die Fig. 5, 6, 9, 10 und 12 zeigen die Verschlüsse im montierten Zustand. Alle gezeigten Verschlüsse sind ebenfalls Kunststoffspritzgussteile.

Die Fig. 4 zeigt einen Scharnierverschluss 14. Mit ihm kann der Deckel 7 drehbar am stapelbaren Behälter 1 montiert werden. Der Scharnierverschluss 14 umfasst einen Steckaufsatz 14a, einen Schliesshebel 14b in Form eines Filmscharniers und eine Achsenaufnahme 14c.

Die Fig. 5 zeigt einen teilweise montierten Scharnierverschluss 14 mit einem noch offenen Schliesshebel 14b. Die Fig. 6 zeigt einen vollständig montierten Scharnierverschluss 14 mit einem offenen Deckel 7. Der Öffnungswinkel des Deckels 7 beträgt in Fig. 6 90°.

Für die Montage wird der Steckaufsatz 14a in eine der Öffnungen 6a oder 6b des Randes 6 des stapelbaren Behälters 1 von oben eingeführt. Von unten wird der Schliesshebel 14b durch eine 90°-Drehbewegung in Richtung des Pfeils 14d in den Steckaufsatz 14a bewegt. Der Scharnierverschluss 14 ist damit am stapelbaren Behälter 1 montiert und umschliesst den Rand 6 des stapelbaren Behälters 1.

Nun wird der Deckel 7 am Scharnierverschluss 14 montiert. Hierfür wird die stabförmige Achse 12 in die Achsenaufnahme 14c des Scharnierverschlusses 14 eingeführt. Die Montage dieses einzelnen Scharnierverschlusses 14 ist damit vollständig.

Weitere Scharnierverschlüsse 14 können an beliebigen Verschlussaufnahmevorrichtungen 13 des Deckels 7 und an entsprechenden Öffnungen 6a und 6b des Randes 6 des stapelbaren Behälters 1 montiert werden.

In der Fig. 6 ist gut sichtbar, dass der Scharnierverschluss 14 derart montiert und ausgestaltet ist, dass die Aussenflächen des stapelbaren Behälters 1, des Scharnierverschluss 14 und des Deckels 7 bündig zueinander sind. Dies ist in der Fig. 6 durch eine gestrichelte Linie gekennzeichnet. In der Fig. 5 ist erkennbar, dass der Scharnierverschluss 14 bei geschlossenem Deckel 7 auch gegen oben bündig zum Deckel 7 angeordnet ist. Dies ist ebenfalls durch eine gestrichelte Linie gekennzeichnet.

Die Fig. 7 zeigt einen stapelbaren Behälter 1 mit einem mittels zwei Scharnierverschlüssen 14 montierten Deckel 7 in einer Seitenansicht. Der Deckel 7 ist vollständig über den Rand des stapelbaren Behälters 1 gedreht. Der Deckel 7 steht mit einem Winkel von 270° offen. Mit anderen Worten kann sich die stabförmige Achse 12 in der vorliegenden Ausführungsform um einen Winkel von 270° innerhalb der Achsenaufnahme 14c drehen.

Die Fig. 8 zeigt einen Schiebeverschluss 15. Mit ihm kann der Deckel 7 an einem stapelbaren Behälter 1 über eine Schiebebewegung verriegelt und entriegelt werden. Der Schiebeverschluss 15 umfasst einen Randumgriff 15a, eine Randauflage 15b, eine Achsenaufnahme 15c, eine Hebelaufnahme 15d und einen Schliesshebel 15e in Form eines Filmscharniers.

Die Fig. 9 zeigt einen montierten Schiebeverschluss 15, welcher den Deckel 7 am stapelbaren Behälter 1 fixiert. Der Schiebeverschluss 15 ist in einem verriegelten Zustand. Die Fig. 10 zeigt ebenfalls einen montierten Schiebeverschluss 15, welcher allerdings in einem entriegelten Zustand ist.

Für die Montage wird der Schiebeverschluss 15 auf den Rand 6 des stapelbaren Behälters 1 aufgesetzt, d.h. er wird seitlich auf den Rand 6 aufgeschoben, sodass der Randumgriff 15a unterhalb des Randes 6 und die Randauflage 15b oberhalb des Randes 6 zu liegen kommt. Nun wird der Deckel 7 am Schiebeverschluss 15 montiert. Hierfür wird die stabförmige Achse 12 in die Achsenaufnahme 15c des Schiebeverschlusses 15 eingeführt und der Schliesshebel 15e wird um 90° in Richtung des Pfeils 15f auf die Hebelaufnahme 15d gedreht. Die stabförmige Achse 12 ist damit vom Schliesshebel 15e und von der Hebelaufnahme 15d vollständig umschlossen.

Die Montage dieses einzelnen Schiebeverschlusses 15 ist damit vollständig. Weitere Schiebeverschlüsse 15 können an beliebigen Verschlussaufnahmevorrichtungen 13 des Deckels 1 und am Rand 6 des stapelbaren Behälters 1 montiert werden.

Wie bereits erwähnt befindet sich der Schiebeverschluss 15 in der Fig. 9 in einem verriegelten Zustand. D.h. der Deckel 7 kann vom stapelbaren Behälter 1 nicht entfernt werden. Um den Schiebeverschluss 15 vom verriegelten Zustand in den entriegelten Zustand zu bringen, muss er in Pfeilrichtung 16a geschoben werden. Nach der Schiebebewegung in Pfeilrichtung 16a erreicht der Schiebeverschluss den entriegelten Zustand, wie er in Fig. 10 abgebildet ist.

Im entriegelten Zustand liegt der Randumgriff 15a nicht mehr direkt unterhalb des Randes 6 des stapelbaren Behälters 1, sondern seitwärts in Pfeilrichtung 16a versetzt. In dieser Anordnung kann der Deckel 7 zusammen mit dem Schiebeverschluss 15 vom stapelbaren Behälter 1 nach oben weggezogen werden. Der stapelbare Behälter 1 wird dadurch geöffnet. Um den Schiebeverschluss 15 vom entriegelten Zustand in den verriegelten Zustand zurückzuversetzen, ist dieser in Pfeilrichtung 16b zu schieben.

In der Fig. 9 ist gut sichtbar, dass der Schiebeverschluss 15 derart montiert und ausgestaltet ist, dass die Aussenflächen des stapelbaren Behälters 1, des Schiebeverschlusses 15 und des Deckels 7 sowohl in der Vertikalen als auch in der Horizontalen bündig zueinander sind. Dies ist in der Fig. 9 durch eine vertikale und eine horizontale gestrichelte Linie gekennzeichnet.

Die Fig. 11 zeigt einen Schnappverschluss 17. Ist der Schnappverschluss 17 montiert und wird er nicht betätigt, schnappt er selbständig ein und verriegelt den Deckel 7 mit dem stapelbaren Behälter 1. Der Schnappverschluss 17 umfasst einen Randumgriff 17a, einen Positionierbalken 17b, eine angespritzte Feder 17c, eine Achsenaufnahme 17d und einen Betätigungsbalken 17e.

Die Fig. 12 zeigt den Schnappverschluss 17 im betätigten und damit entriegelten Zustand. Für die Montage wird der Schnappverschluss 17 auf den Rand 6 des stapelbaren Behälters 1 aufgeschoben, sodass der Randumgriff 17a unterhalb des Randes 6 zu liegen kommt. Der Deckel 7 wird am Schnappverschluss 17 montiert, indem die stabförmige Achse 12 in die Achsenaufnahme 17d eingeschoben wird. Gleichzeitig kommt der Positionierbalken 17b am Deckelrand 8 zu liegen. Die Feder 17c drückt von oben auf den Deckelrand 8 drauf. Die Montage dieses einzelnen Schnappverschlusses 17 ist damit vollständig. Weitere Schnappverschlüsse 17 können an beliebigen Verschlussaufnahmevorrichtungen 13 des Deckels 7 und am Rand 6 des stapelbaren Behälters 1 montiert werden.

Die Betätigung des Schnappverschluss 17 erfolgt durch drücken, beispielsweise mittels eines Fingers, von oben auf den Betätigungsbalken 17e in Pfeilrichtung 18. Dabei muss die entgegenwirkende Federkraft der Feder 17c überwunden werden. Aufgrund der Betätigung dreht sich der Schnappverschluss aus der Horizontalen ca. um 15° im Uhrzeigersinn um die stabförmige Achse 12 des Deckels 7.

Erreicht wird eine Position, wie sie in Fig. 12 dargestellt ist. Es handelt sich um eine entriegelte Position. In dieser Position befindet sich der Randumgriff 17a nicht mehr direkt unterhalb des Randes 6 des stapelbaren Behälters 1, sondern er liegt nach links versetzt. Aus dieser Position kann der Deckel 7 nach oben angehoben und damit vom stapelbaren Behälter 1 entfernt werden. Der stapelbare Behälter 1 wird dadurch geöffnet.

Um den Schnappverschluss 17 von der entriegelten Position, wie sie in der Fig. 12 dargestellt ist, zurück in die verriegelte Position zu bringen, muss lediglich die Betätigung am Betätigungsbalken 17e aufgehoben werden. Dadurch dreht sich der Schnappverschluss 17 aufgrund der von der Feder 17c ausgeübten Federkraft im Gegenuhrzeigersinn um die stabförmige Achse 12 zurück in die Horizontale, sodass der Randumgriff 17a direkt unterhalb des Randes 6 zu liegen kommt.

Anzumerken ist, dass die acht Verschlussaufnahmevorrichtungen 11 des Deckels 7 beliebig kombiniert mit Scharnierverschlüssen 14, Schiebeverschlüssen 15 und Schnappverschlüssen 17 versehen werden können. Beispielsweise können zwei Scharnierverschlüsse 14 an den zwei Verschlussaufnahmevorrichtungen 11 auf der ersten kurzen Seite, und zwei Schiebeverschlüsse 15 an den Verschlussaufnahmevorrichtungen 11 auf der zweiten kurzen Seite angeordnet werden. Es sind viele weitere Beispiele möglich. Der Vorteil liegt darin, dass unterschiedliche Verschlüsse an identischen Verschlussaufnahmevorrichtungen montiert werden können.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Deckelset zum Verschliessen eines stapelbaren Behälters (1), aufweisend einen Deckel (7) mit mindestens zwei identischen Verschlussaufnahmevorrichtungen (11), **dadurch gekennzeichnet, dass** das Deckelset mindestens zwei Verschlüsse (14, 15, 17) umfasst, welche mindestens einen Scharnierverschluss (14) und/oder mindestens einen Schnappverschluss (17) und/oder mindestens einen Schiebeverschluss (15) umfassen, welche lösbar an den mindestens zwei identischen Verschlussaufnahmevorrichtungen (11) montierbar sind, und insbesondere mittels denen der Deckel (7) am stapelbaren Behälter (1) lösbar fixierbar ist.

2. Deckelset nach Anspruch 1, wobei der Deckel (7) eine reckteckform mit einer ersten kurzen Seite, einer zweiten kurzen Seite, einer ersten langen Seite und einer zweiten langen Seite aufweist.

3. Deckelset nach Anspruch 2, wobei mindestens eine, insbesondere mindestens zwei, der mindestens zwei identischen Verschlussaufnahmevorrichtungen (11),
- an der ersten kurzen Seite, und/oder
- an der zweiten kurzen Seite, und/oder
- an der ersten langen Seite, und/oder
- an der zweiten langen Seite,
angeordnet sind.

4. Deckelset nach Anspruch 2, wobei der Deckel (7) jeweils an der ersten kurzen Seite, an der zweiten kurzen Seite, an der ersten langen Seite und an der zweiten langen Seite jeweils mindestens eine, insbesondere mindestens zwei, Verschlussaufnahmevorrichtungen (11) aufweist.

5. Deckelset nach einem der vorangehenden Ansprüche, wobei die Verschlussaufnahmevorrichtungen (11) und die Verschlüsse (14, 15, 17) derart ausgestaltet sind, dass
- alle Verschlüsse (14, 15, 17) im montierten Zustand mit der seitlichen Aussenwand des Deckels (7) bündig oder nicht überstehend angeordnet sind, und/oder
- alle Verschlüsse (14, 15, 17) im montierten Zustand mit der Oberseite des Deckels (7) bündig oder nicht überstehend angeordnet sind.

6. Deckelset nach einem der vorangehenden Ansprüche, wobei die mindestens zwei Verschlüsse (14, 15, 17) Spritzgussteile sind.

7. Deckelset nach einem der vorangehenden Ansprüche, wobei der Scharnierverschluss (14) eine Steckvorrichtung (14a) und ein Filmscharnier (14b) aufweist, um den Scharnierverschluss (14) auf den stapelbaren Behälter (1) aufzustecken und durch Schliessen des Filmscharniers (14b) am stapelbaren Behälter (1), insbesondere lösbar, zu fixieren.

8. Deckelset nach einem der vorangehenden Ansprüche, wobei die Verschlussaufnahmevorrichtungen (11) eine nur an den Achsenenden gehaltene Achse (12) aufweisen.

9. Deckelset nach einem der vorangehenden Ansprüche, wobei der Schnappverschluss (17) eine Federung (17c) aufweist und derart ausgestaltet ist, dass er im montierten Zustand bei fehlender Betätigung in den verriegelten Zustand federt.

10. Behälterset umfassend einen stapelbaren Behälter (1) und einen Deckel (7) zum Verschliessen des Behälters (1), oder einen stapelbaren Behälter (1) und ein Deckelset nach einem der vorangehenden Ansprüche, wobei der stapelbare Behälter (1) rechteckig geformt ist und eine erste kurze, eine zweite kurze, eine erste lange und eine zweite lange Seite aufweist, und einen abgestuften Boden (2) und eine Behälteröffnung (3) mit einem Rand (6) umfasst, sodass beim Übereinanderstapeln gleicher stapelbarer Behälter (1) der abgestufte Boden (2) in die Behälteröffnung (3) des darunter gestapelten Behälters (1) eintaucht,
**dadurch gekennzeichnet, dass** der Deckel (7) an der ersten kurzen Seite und/oder an der zweiten kurzen Seite des stapelbaren Behälters (1) mit einem Scharnierverschluss (14) drehbar befestigt ist, derart, dass der stapelbare Behälter (1) durch Drehen des Deckels (7) um die Drehachse, welche parallel zur ersten kurzen Seite oder zur zweiten kurzen Seite liegt, öffenbar ist.

11. Behälterset nach Anspruch 10, wobei der Scharnierverschluss (14) derart ausgestaltet ist, dass der Deckel (7) um einen Winkel von 270° um die Drehachse drehbar ist.
